# FASCICULE DE BREVET EUROPEEN

(11) **EP 0 916 741 B1**
(45) Date de publication et mention de la délivrance du brevet: **16.01.2002**
(21) Numéro de dépôt: 98402476.0
(22) Date de dépôt: 06.10.1998
(51) Int. Cl.: C21D 9/56, C21D 9/573, F27D 21/00

(54) **Fours à refroidissement rapide pour bandes métalliques**
Ofen mit einer schnellen Kühlung für Metallbänder
Furnaces with a rapid cooling of metal strips

(30) Priorité: 15.10.1997 FR 9712906
(43) Date de publication de la demande: 19.05.1999
(73) Titulaire: STEIN HEURTEY, F-91002 Evry Cedex (FR)
(72) Inventeur: Jodet, Gérard, 94100 Saint-Maur (FR)
(74) Mandataire: Armengaud Ainé, Alain

(56) Documents cités:
- EP-A- 0 182 050
- FR-A- 2 131 274
- US-A- 5 137 586

## Description

La présente invention concerne des perfectionnements apportés aux fours de refroidissement rapide pour matériaux en bande et plus particulièrement pour des bandes métalliques. Ces fours peuvent faire partie notamment d'installations de traitements tels que par exemple traitements thermiques de produits métalliques en bande, notamment de galvanisation, de recuit, de production de fer blanc, etc.

On connaît (EP-A-0 795 616) des installations destinées au traitement thermique de bandes métalliques en continu dans lesquelles la bande à traiter chemine au travers d'un four constitué d'une pluralité de sections de traitement thermique notamment de chauffage, de maintien, de recuit, de refroidissement, etc... Dans cette publication, la présente titulaire a préconisé l'utilisation d'enceintes, ou de chambre, de chauffage et/ou de refroidissement dans lesquelles règne une atmosphère constituée d'un mélange de gaz, à base d'hydrogène dont la teneur en hydrogène est supérieure aux valeurs habituellement admises, afin d'augmenter la vitesse de refroidissement. Ainsi, selon cette technique antérieure, on peut utiliser comme atmosphère dans l'enceinte de refroidissement, un mélange de gaz, notamment d'azote et d'hydrogène, présentant une teneur en hydrogène supérieure à 15% et pouvant atteindre 50%, c'est-à-dire supérieure à la valeur de limite d'explositivté de ce gaz.

Dans l'enceinte de refroidissement des installations mentionnées ci-dessus, le gaz d'atmosphère recyclé est soufflé sur la bande métallique en circulation continue, après refroidissement notamment à l'aide d'échangeurs thermiques gaz/eau, la composition du gaz d'atmosphère, et plus particulièrement sa forte teneur en hydrogène, permettant d'obtenir des vitesses de refroidissement très rapides de l'ordre de 100°C par seconde. Les installations comportent donc un circuit de gaines de recirculation du gaz d'atmosphère N₂, H₂, un ou plusieurs ventilateurs pour assurer la circulation continue de ce gaz d'atmosphère dans les gaines de recirculation et des échangeurs gaz/eau.

Compte-tenu de la teneur très importante en hydrogène du gaz d'atmosphère utilisé lors du refroidissement rapide, on est amené à prendre de grandes précautions pour assurer la sécurité de l'installation ; en effet on ne peut pas tolérer une fuite, aussi minime soit-elle, du gaz d'atmosphère dans l'environnement.

La présente invention se propose d'apporter une solution à ce problème de sécurité notamment en tenant compte des trois phénomènes principaux suivants qui sont nuisibles à cette sécurité:
1) Il peut arriver que la bande se casse à l'intérieur du four et plus particulièrement dans la chambre de refroidissement rapide. Dans ce cas, il se produit une contraction du gaz d'atmosphère qui est directement provoquée par l'arrêt de l'apport en calories par la bande et la continuité de l'échange gaz/eau au travers du ou des échangeurs. Ce phénomène de contraction du gaz d'atmosphère entraîne une dépression brutale dans la chambre de refroidissement rapide et dans le four ;
2) L'ensemble des gaines de circulation du gaz d'atmosphère comporte des compensateurs qui permettent aux gaines de se dilater. Dans le cas d'une rupture d'onde d'un compensateur, il est absolument nécessaire d'empêcher l'introduction d'air à l'intérieur du circuit de recirculation du gaz d'atmosphère ou toute fuite de ce dernier vers l'environnement et,
3) Lors d'une coupure de l'alimentation électrique de l'installation ou d'une panne générale du secteur d'alimentation de l'usine où est située cette installation, il est nécessaire d'arrêter immédiatement la recirculation du gaz d'atmosphère.

La présente invention résoud les problèmes mentionnés ci-dessus en apportant des moyens permettant d'une part, d'empêcher le passage du gaz d'atmosphère au travers du ou des échangeurs, c'est-à-dire un refroidissement trop rapide de ce gaz d'atmosphère, ce qui évite une dépression brutale dans le four en cas de cassure de la bande et d'autre part de stopper, en un temps très court, c'est-à-dire inférieur à cinq secondes, la recirculation du gaz d'atmosphère dans la chambre de refroidissement rapide, lors d'une rupture d'ondes d'un compensateur ou lors d'une coupure de l'alimentation électrique.

En conséquence, la présente invention concerne un four à refroidissement rapide, pouvant faire partie d'une installation comportant divers postes de traitement, notamment de traitement thermique de produits en bande, dans lequel circule en continu une bande métallique, le refroidissement rapide étant obtenu par projection sur la bande d'un jet de gaz d'atmosphère constitué d'un mélange d'azote et d'hydrogène présentant une teneur en hydrogène supérieure à 15%, et de préférence voisine de 50%, la recirculation du gaz d'atmosphère étant assurée à l'aide d'un circuit de gaines de recirculation comportant au moins un ventilateur ainsi qu'au moins un échangeur gaz/eau, les différentes gaines comportant des compensateurs réalisés sous la forme d'une série d'ondes permettant à l'ensemble des gaines de se dilater, ce four étant caractérisé en ce que l'enceinte dans laquelle sont logés le ou lesdits échangeurs et sur laquelle débouchent les gaines de recirculation du gaz d'atmosphère comporte
- une section de passage principal par laquelle s'effectue la circulation du gaz de refroidissement au travers desdits échangeurs, cette section de passage étant munie d'un registre en amont du ou desdits échangeurs ;
- des sections de passage dérivé, permettant de dévier le flux du gaz de refroidissement en cas de fermeture de la section de passage principal, pour que ce flux ne traverse pas le ou lesdits échangeurs, lesdites sections de passage dérivé étant munies de registres et,
- des actionneurs, à temps de réponse très court, c'est-à-dire inférieurs à cinq secondes, ces derniers étant déclenchés par l'intermédiaire de moyens de détection de la rupture de la bande, de la rupture d'une onde de compensateur et d'une coupure de l'alimentation électrique.

Selon un mode de réalisation de l'invention, les actionneurs, de préférence pneumatiques, sont déclenchés par l'intermédiaire d'un capteur détectant toute variation de la tension de la bande.

Selon un autre mode de réalisation de cette invention, les actionneurs sont déclenchés par l'intermédiaire d'un capteur détectant toute variation de la pression dans la chambre de refroidissement rapide.

Selon la présente invention, on prévoit en outre des moyens conçus et réalisés de manière à permettre d'arrêter en un temps très court la rotation du ou des ventilateurs, ces moyens pouvant être réalisés en couplant le ventilateur à un générateur sur lequel il est embrayé soit en cas de rupture d'onde d'un compensateur, soit en cas de coupure de l'alimentation électrique.

D'autres caractéristiques et avantages de la présente invention ressortiront de la description faite ci-après en référence aux dessins annexés qui en illustrent un mode de réalisation donné uniquement à titre d'exemple.

Sur les dessins :
- Les figures 1 et 2 sont des vues en perspective illustrant un exemple de réalisation d'un four de refroidissement rapide avec ses gaines de souflage et de recirculation du gaz d'atmosphère.
- La figure 3 est une vue en plan, schématique illustrant les perfectionnements apportés par la présente invention et,
- La figure 4 est une coupe selon IV-IV de la figure 3.

En se référant aux figures 1 et 2, on y voit une vue d'ensemble d'un four de refroidissement rapide auquel s'applique la présente invention. Ce four ou chambre de refroidissement fait en général partie d'une installation comportant une pluralité de postes de traitement de matériau en bande, cette installation pouvant être par exemple du type décrit dans EP-0 795 616 mentionné ci-dessus. Dans ce four désigné par la référence 10, circule en continu la bande métallique 12, cette bande provenant en général d'autres enceintes de traitement par exemple de traitements thermiques, de maintien, de recuit, etc.

Le refroidissement rapide est obtenu par projection sur la bande 12, en circulation continue, d'un jet de gaz d'atmosphère N₂, H₂, contenant ainsi qu'on l'a expliqué ci-dessus une proportion importante d'hydrogène, supérieure à 15% et pouvant aller jusqu'à 50%. Ce gaz d'atmosphère est projeté sur les faces latérales de la bande 12 par l'intermédiaire de buses telles que 14 alimentées par des gaines telles que 16 et il est repris à l'aide de gaines telles que 18 qui débouchent parallèlement au plan de la bande 12 dans la chambre de refroidissement rapide 10. La circulation du gaz d'atmosphère est obtenue à l'aide d'un ventilateur tel que 20, entraîné par un moteur électrique 22, le soufflage du gaz d'atmosphère s'effectuant par l'intermédiaire d'une gaine collectrice 24 alimentant les gaines 14 alors que la reprise de ce gaz d'atmosphère est réalisée par l'intermédiaire des gaines collectrices 26, 26' alimentées par les gaines 18.

L'installation comporte en outre, de manière connue, des échangeurs 28, 28', de préférence du type gaz/eau qui sont logés dans des enceintes désignées dans leur ensemble par la référence 32, respectivement 32', sur lesquelles débouchent les gaines de reprise 26, 26' du gaz d'atmosphère, afin de refroidir ce dernier, après circulation dans la chambre de refroidissement rapide 10 et avant reprise par le ventilateur 20 et soufflage au-travers des gaines 24 et 16. Selon une construction également connue, les différentes gaines 16, 18, 24, 26, 26' comportent des compensateurs 30, réalisés sous la forme d'une série d'ondes permettant à l'ensemble des gaines de se dilater.

On se réfère maintenant aux figures 3 et 4 qui illustrent de façon schématique les perfectionnements apportés par l'invention. Ces figures représentent respectivement en plan et en coupe, une enceinte, telle que 32 ou 32' (figures 1 et 2) recevant un échangeur thermique tel que 28, 28' sur les figures 1 et 2. Le sens de recirculation du gaz de refroidissement a été représenté par la flèche F, ce gaz provenant des gaines 18 étant aspiré au travers de la gaine 26, par le ventilateur 20. Le passage au travers de l'échangeur 28 s'effectue par la section de l'enceinte désignée par la référence A, cette section étant qualifiée ci-après de section de passage principal.

Selon la présente invention, cette section de passage principal A comporte, en amont de l'échangeur 28, un registre représenté schématiquement en 34 et l'on prévoit des sections de passage dérivé, désignées par les références B également pourvues de registres tels que 36, 36' au travers desquelles peut être dévié le flux de circulation du gaz de refroidissement, pour qu'il ne traverse plus les échangeurs tels que 28, 28', ainsi qu'on l'expliquera ci-après (flèches f). Les différents registres 34, 36, 36' sont commandés par des actionneurs, de préférence du type pneumatique, tels que 38, 38' présentant un temps de réponse très court, c'est-à-dire inférieur à 5 secondes.

Le déclenchement de ces actionneurs, comme on l'expliquera ci-après, permet soit d'interrompre la circulation du gaz de refroidissement au travers de la section de passage principal A, c'est-à-dire au travers des échangeurs tels que 28, 28' et de dévier cette circulation au travers des sections de passage dérivé B (registre 34 fermé et registres 36, 36' ouverts) soit, d'interrompre toute circulation du gaz de refroidissement au travers des sections de passage A et B (registres 34, 36, 36' fermés).

En se référant aux trois phénomènes, ou incidents de fonctionnement explicités ci-dessus, on peut dresser le tableau ci-après résumant les différents modes de fonctionnement.

| DESIGNATION | SENS DE PASSAGE DU GAZ DE REFROIDISSEMENT | | |
|---|---|---|---|
| Section de passage | B | A | B |
| cas de marche normale | Fermé | Ouvert | Fermé |
| Cas du premier phénomène | Déclenchement de l'ouverture des registres 36, 36' | Déclenchement de la fermeture du registre 34 | Déclenchement de l'ouverture des registres 36, 36' |
| Cas du deuxième phénomène | Fermé | Déclenchement de la fermeture du registre 34 | Fermé |
| Cas du troisième phénomène | Fermé | Déclenchement de la fermeture du registre 34 | Fermé |

Selon l'invention, le premier phénomène, c'est-à-dire une cassure de la bande peut être détecté à l'aide d'un capteur de mesure de la tension de la bande, toute variation de cette tension à partir d'une valeur de consigne entraînant le déclenchement des actionneurs commandant la fermeture de la section de passage principal A et l'ouverture des sections de passage dérivé B. On peut également, dans le même but, prévoir un capteur de pression, positionné par exemple dans la chambre de refroidissement rapide 10, toute détection de dépression dans cette chambre entraînant immédiatement la commande des actionneurs comme mentionné ci-dessus. On peut utiliser également ce dernier moyen pour détecter une rupture d'onde d'un compensateur 30 afin de déclencher immédiatement la fermeture de la section de passage A, les sections dérivées B étant maintenues fermées comme indiqué dans le tableau ci-dessus.

Enfin, on peut utiliser tout moyen classique pour commander les actionneurs 38 en cas d'interruption de l'alimentation électrique, notamment des commutateurs à déclenchement par coupure ou défaut de courant de manière à provoquer une fermeture immédiate de la section de passage principal A, les sections de passage dérivé B restant fermées.

Selon la présente invention, on peut également prévoir des moyens permettant d'arrêter en un temps très court, la rotation du ventilateur 20 par exemple en l' accouplant à un générateur sur lequel il est embrayé soit en cas d'une rupture d'onde d'un compensateur 30, soit en cas de coupure de l'alimentation électrique.

On notera que le dispositif objet de l'invention permet notamment :
- de ne pas augmenter les pertes de charges du circuit de recirculation du gaz de refroidissement ;
- de ne pas perturber le flux gazeux au travers de l'échangeur 28 durant la marche normale et,
- de ne pas gêner le bon fonctionnement du ventilateur.

Il demeure bien entendu que la présente invention n'est pas limitée aux exemples de réalisation décrits et/ou représentés mais qu'elle en englobe toutes les variantes qui entrent dans le cadre de la portée des revendications annexées.

## Revendications

1. Four à refroidissement rapide, pouvant faire partie d'une installation comportant divers postes de traitement, notamment de traitement thermique de produits en bande, dans lequel circule en continu une bande métallique (12), le refroidissement rapide étant obtenu par projection sur la bande d'un jet de gaz d'atmosphère constitué d'un mélange d'azote et d'hydrogène présentant une teneur en hydrogène supérieure à 15%, et de préférence voisine de 50%, la recirculation du gaz d'atmosphère étant assurée à l'aide d'un circuit de gaines de recirculation (16, 18, 26, 26', 24) comportant au moins un ventilateur (20) ainsi qu'au moins un échangeur gaz/eau (28, 28') les différentes gaines comportant des compensateurs (30) réalisés sous la forme d'une série d'ondes permettant à l'ensemble des gaines de se dilater, ce four (10) étant **caractérisé en ce que** l'enceinte (32, 32') dans laquelle sont logés le ou lesdits échangeurs (28, 28') et sur laquelle débouchent les gaines de recirculation (16, 18, 26, 26', 24) du gaz d'atmosphère comporte :
- une section de passage principal (A) par laquelle s'effectue la circulation du gaz de refroidissement au travers desdits échangeurs, cette section de passage (A) étant munie d'un registre (34) en amont du ou desdits échangeurs ;
- des sections de passage dérivé (B) , permettant de dévier le flux du gaz de refroidissement en cas de fermeture de la section de passage principal (A), pour que ce flux ne traverse pas le ou lesdits échangeurs, lesdites sections de passage dérivé étant munies de registres (36, 36') et,
- des actionneurs (38, 38'), à temps de réponse très court, c'est-à-dire inférieur à cinq secondes, ces derniers étant déclenchés par l'intermédiaire de moyens de détection de la rupture de la bande, de la rupture d'une onde de compensateur et d'une coupure de l'alimentation électrique

2. Four selon la revendication 1 **caractérisé en ce que** lesdits actionneurs (38, 38'), de préférence du type pneumatique, sont déclenchés par l'intermédiaire d'un capteur détectant toute variation de la tension de la bande.

3. Four selon la revendication 1 **caractérisé en ce que** lesdits actionneurs (38, 38') sont déclenchés par l'intermédiaire d'un capteur détectant toute variation de la pression dans la chambre de refroidissement rapide (10).

4. Four selon la revendication 1 **caractérisé en ce que** l'on prévoit des moyens pour déclencher les actionneurs (38) commandant le registre (34) prévu sur la section de passage principal (A) en cas d'interruption de l'alimentation électrique, de manière à provoquer une fermeture immédiate de ladite section de passage principal, les sections de passage dérivé (B) restant fermées.

5. Four selon la revendication 4 **caractérisé en ce que** lesdits moyens pour déclencher les actionneurs (38) en cas d'interruption de l'alimentation électrique sont réalisés sous la forme de commutateurs à déclenchement par coupure ou défaut de courant.

6. Four selon l'une quelconque des revendications précédentes **caractérisé en ce que** l'on prévoit des moyens permettant d'arrêter dans un temps très court, la rotation du ventilateur (20).

7. Four selon la revendication 6 **caractérisé en ce que** lesdits moyens permettant d'arrêter la rotation du ventilateur (20) en un temps très court consistent à l' accoupler à un générateur sur lequel il est embrayé soit en cas d'une rupture d'onde d'un compensateur 30, soit en cas de coupure de l'alimentation électrique.

## Claims

1. Furnace for rapid cooling, which may form part of an installation comprising various treatment stations, in particular for the heat treatment of products in strips, in which a metal strip (12) runs continuously, the rapid cooling being achieved by the projection onto the strip of a jet of atmospheric gas comprising a mixture of nitrogen and hydrogen, with a hydrogen content of over 15%, preferably close to 50%, the recirculation of atmospheric gas being ensured by means of a circuit of recirculation conduits (16, 18, 26, 26', 24) comprising at least one fan (20) as well as at least one gas/water exchanger (28, 28'), the cifferent conduits comprising compensators (30) in the form of a series of waves permitting the group of conduits to expand, said furnace (10) being **characterised in that** the chamber (32, 32'), in which the said exchanger or exchangers (28, 28') are housed and into which the recirculation conduits (16, 18, 26, 26', 28) of atmospheric gas open, comprises:
- a section of principal duct (A) through which the circulation of cooling gas occurs through said exchangers, said section of duct (A) being provided with a register (34) upstream of said exchanger or exchangers;
- sections of secondary duct (B) making it possible to divert the flow of cooling gas in case of closure of the section of principal duct (A), so that the flow does not pass through the exchanger or exchangers, said sections of secondary duct being provided with registers (36, 36') and,
- actuating elements (38, 38') with a very short response time, that is less than five seconds, the latter being triggered by means for detecting the rupture of the strip, the rupture of a wave of the compensator and a disconnection of the electricity supply.

2. Furnace according to claim 1, **characterised in that** the said actuating elements (38, 38'), preferably of the pneumatic type, are triggered by means of a sensor detecting any variation in the tension of the strip.

3. Furnace according to claim 1, **characterised in that** the said actuating elements (38, 38') are triggered by means of a sensor detecting any variation in pressure in the rapid cooling chamber (10).

4. Furnace according to claim 1, **characterised in that** means are provided for triggering the actuating elements (38) controlling the register (34) provided on the section of principal duct (A) in the case of an interruption in the electricity supply, in such a way as to cause an immediate closing of said section of principal duct, the sections of secondary duct (B) remaining closed.

5. Furnace according to claim 4, **characterised in** the said means for triggering the actuating elements (38) in the case of interruption of the electricity supply are in the form of commutators triggered by the disconnection or failure of current.

6. Furnace according to any one of the preceding claims **characterised in that** means are provided making it possible to stop the rotation of the fan (20) in a very short time.

7. Furnace according to claim 6, **characterised in that** the said means permitting the stop of rotation of the fan (20) in a very short time comprise coupling the latter to a generator to which it is connected either in the case of a rupture of a wave of a compensator (30) or in the case of disconnection of the electricity supply.

## Patentansprüche

1. Schnellkühlofen, der Teil einer Anlage sein kann, die verschiedene Behandlungsstationen, insbesondere zur Wärmebehandlung von Banderzeugnissen, umfaßt und durch welchen ein Metallband (12) kontinuierlich durchläuft, wobei die schnelle Abkühlung durch Blasen eines Gasstrahls aus einer Atmosphäre, die aus einem Stickstoff-Wasserstoff-Gemisch besteht, das einen Wasserstoffgehalt von über 15 % und vorzugsweise von etwa 50 % aufweist, auf das Band erhalten wird und die Rückführung des Atmosphärengases mittels eines Kreislaufs aus Rezirkulationsleitungen (16, 18, 26, 26', 24) sichergestellt wird, der mindestens ein Gebläse (20) sowie mindestens einen Gas/Wasser-Austauscher (28, 28') umfaßt, wobei die verschiedenen Rohrleitungen Ausgleichsrohrverbindungen (30) enthalten, die in Form eines Wellrohrs ausgeführt sind, das die Dehnung der Einheit aus Rohrleitungen erlaubt, und der Ofen (10) **dadurch gekennzeichnet ist, daß** der Zwischenraum (32, 32'), in welchem der/die Austauscher (28, 28') angeordnet ist/sind und in den die Rezirkulationsleitungen (16, 18, 26, 26', 24) für das Atmosphärengas münden,
- einen Hauptdurchgangsquerschnitt (A), durch welchen die Strömung des Kühlgases durch diese Austauscher vonstatten geht, wobei der Durchgangsquerschnitt (A) in Strömungsrichtung hinter dem/den Austauscher/n mit einem Register (34) versehen ist,
- untergeordnete Durchgangsquerschnitte (B), welche es ermöglichen, im Falle des Verschließens des Hauptdurchgangsquerschnitts (A) den Kühlgasstrom umzuleiten, damit dieser nicht durch den/die Austauscher geht, wobei die untergeordneten Durchgangsquerschnitte mit Registern (36, 36') versehen sind, und
- Aktoren (38, 38') mit einer sehr kurzen Reaktionszeit, d.h. von weniger als fünf Sekunden, die über Mittel zur Detektion eines Risses im Band, eines Risses in einer Welle einer Ausgleichsrohrverbindung und einer Unterbrechung der elektrischen Stromversorgung ausgelöst werden,
umfaßt.

2. Ofen nach Anspruch 1, **dadurch gekennzeichnet, daß** die Aktoren (38, 38'), welche vorzugsweise pneumatisch arbeiten, über einen Sensor ausgelöst werden, der jede Veränderung der Spannung des Bandes detektiert.

3. Ofen nach Anspruch 1, **dadurch gekennzeichnet, daß** die Aktoren (38, 38') über einen Sensor ausgelöst werden, der jede Veränderung des Druckes in der Schnellkühlkammer (10) detektiert.

4. Ofen nach Anspruch 1, **dadurch gekennzeichnet, daß** Mittel zum Auslösen der Aktoren (38), welche das Register (34) steuern, das am Hauptdurchgangsquerschnitt (A) vorgesehen ist, im Falle einer Unterbrechung der elektrischen Stromversorgung derart vorgesehen sind, daß die sofortige Schließung des Hauptdurchgangsquerschnitts bewirkt wird, wobei die untergeordneten Durchgangsquerschnitte (B) geschlossen bleiben.

5. Ofen nach Anspruch 4, **dadurch gekennzeichnet, daß** die Mittel zum Auslösen der Aktoren (38) im Falle einer Unterbrechung der elektrischen Stromversorgung in Form von Umschaltern mit Auslösung durch Unterbrechung oder Störung des elektrischen Stroms ausgeführt sind.

6. Ofen nach einem der vorhergehenden Ansprüche, **dadurch gekennzeichnet, daß** Mittel vorgesehen sind, welche es ermöglichen, die Umdrehung des Gebläses (20) innerhalb eines sehr kurzen Zeitraums anzuhalten.

7. Ofen nach Anspruch 6, **dadurch gekennzeichnet, daß** die Mittel, welche es ermöglichen, die Umdrehung des Gebläses (20) innerhalb eines sehr kurzen Zeitraums anzuhalten, darin bestehen, es mit einem Generator zu koppeln, an welchen es entweder im Falle eines Risses in einer Welle einer Ausgleichsrohrverbindung (30) oder im Falle einer Unterbrechung der elektrischen Stromversorgung einkuppelt.
